# EUROPÄISCHE PATENTSCHRIFT

(11) **EP 2 422 150 B1**
(45) Veröffentlichungstag und Bekanntmachung des Hinweises auf die Patenterteilung: **23.01.2013**
(21) Anmeldenummer: 10713684.8
(22) Anmeldetag: 16.04.2010
(51) Int. Cl.: F25D 25/02, A47B 88/00

(54) **KÄLTEGERÄT MIT AUSZUGKASTEN**
REFRIGERATION APPLIANCE COMPRISING A DRAWER
APPAREIL RÉFRIGÉRANT À TIROIR

(30) Priorität: 24.04.2009 DE 102009002645
(43) Veröffentlichungstag der Anmeldung: 29.02.2012
(73) Patentinhaber: BSH Bosch und Siemens Hausgeräte GmbH, 81739 München (DE)
(72) Erfinder: BECKE, Christoph, 83109 Grosskarolinenfeld (DE); EICHER, Max, 80687 München (DE); EISELE, Frank, 89231 Neu-Ulm (DE); STAUD, Ralph, 81667 München (DE); TISCHER, Thomas, 85540 Haar (DE)
(86) Internationale Anmeldenummer: PCT/EP2010/055015
(87) Internationale Veröffentlichungsnummer: WO 2010/121958

(56) Entgegenhaltungen:
- WO-A2-03/036202
- US-A- 5 947 573
- US-A1- 2005 145 704
- US-A1- 2007 262 686
- US-B1- 6 675 603

## Beschreibung

Die vorliegende Erfindung betrifft ein Kältegerät, insbesondere Haushalts-Kältegerät, mit einem Auszugkasten und einer den Auszugkasten in eingeschobener Stellung wenigstens teilweise überdeckenden beweglichen Abdeckung nach dem Oberbegriff des Anspruchs 1.

Ein solches Kältegerät ist aus US2005/0145704 A1 bekannt.

Eine solche Abdeckung ist wünschenswert, um den Inhalt des Auszugkastens zu schützen und gegebenenfalls in dem Auszugkasten klimatische Bedingungen aufrecht zu erhalten, die von denen im restlichen Lagerraum des Kältegeräts abweichen. Die Abdeckung behindert allerdings den schnellen Zugriff auf den Inhalt des Auszugkastens. Um einen schnellen Zugriff zu ermöglichen, ist z.B. in der KR2004056343A vorgeschlagen worden, die Abdeckung in Form einer Klappe zu realisieren, die durch einen Kopplungsmechanismus so an den Auszugkasten gekoppelt ist, dass sie beim Herausziehen des Auszugkastens aus dem Kältegerät nach vorne hochgeschwenkt wird.

Da bei dieser Konstruktion gleichzeitig mit dem Herausziehen des Auszugkastens die Klappe bei ihrer Schwenkbewegung angehoben wird, muss ein Benutzer die hierfür erforderliche Kraft durch Ziehen am Auszugkasten - unter einem eventuell ungünstigen Übersetzungsverhältnis - aufbringen. Um diese Kraft zu minimieren, sollte die Klappe möglichst leicht sein, was mit der gleichzeitigen Forderung nach mechanischer Robustheit nicht ohne weiteres zu vereinbaren ist. Eine leichtgewichtige Klappe aus Kunststoff wird als ästhetisch inkompatibel mit einer höherwertigen Innenausstattung des Kältegeräts empfunden, für die bevorzugt Platten aus Mineralglas und Metallprofile verwendet werden. Auch das beim Zufallen der Klappe entstehende Geräusch wird leicht als störend empfunden. Zudem steht eine solche Klappe auch in ihrer geöffneten Stellung nach oben oder vorne ab und damit weg, so dass die freie Zugänglichkeit des Auszugkastens in der Praxis zu sehr eingeschränkt ist. Die Schwenkbewegung der Klappe kann darüber hinaus in der Praxis durch Kühlgut, das z.B. oberhalb des Auszugkastens auf einer hinteren Abdeckplatte abgestellt ist oder durch einen Türabsteller oder sonstige Teile wie z.B. einem hervorstehenden Türholm einer Tür des Kältegeräts beeinträchtigt sein, wenn diese nicht ganz geöffnet wird.

Aufgabe der vorliegenden Erfindung ist, ein Kältegerät, insbesondere Haushalts-Kältegerät, mit einem Auszugkasten und einer den Auszugkasten in eingeschobener Stellung wenigstens teilweise überdeckenden beweglichen Abdeckung bereitzustellen, die derart öffenbar ist, dass der Auszugkasten verbessert zugänglich ist.

Die Aufgabe wird gelöst durch ein Kältegerät wie in Anspruch 1 definiert. Dadurch, dass der Kopplungsmechanismus nur auf einem Teil des Weges des Auszugkastens zwischen der eingeschobenen Stellung und einer maximal ausgezogenen Stellung wirksam ist, kann die bewegliche Abdeckung schnell beiseite geräumt werden, ohne dass dafür der Auszugkasten bis in seine maximal ausgezogene Stellung bewegt werden müsste. Dementsprechend erstreckt sich der Teil des Weges, auf dem der Kopplungsmechanismus wirksam ist, vorzugsweise von der eingeschobenen Stellung bis zu einer Zwischenstellung des Auszugkastens.

Vorzugsweise ist die bewegliche Abdeckung in einer herausgezogenen Stellung des Auszugkastens unter einer ortsfesten Abdeckung des Auszugkastens verborgen. Anders als eine angehobene Klappe behindert die auf diese Weise vollständig aus dem Weg geräumte Abdeckung den Zugriff auf den Auszugkasten, insbesondere auf dessen Innenraum, in keiner Weise mehr.

Der Begriff "ortsfest" soll hier nicht so verstanden werden, dass es unmöglich sein soll, die ortsfeste Abdeckung zu bewegen, sondern lediglich dahingehend, dass diese Abdeckung beim Zugriff auf den Auszugkasten unbewegt bleiben darf. Als ortsfeste Abdeckung kommt daher zum Beispiel eine Platte wie etwa ein Kühlgutträger in Betracht. Es kann sich aber auch um einen zweiten Auszugkasten von geringerer Tiefe handeln.

Einer ersten Gruppe von zweckmäßigen Ausgestaltungen zufolge umfasst der Kopplungsmechanismus vorzugsweise ein Rad sowie mit dem Rad in kraftschlüssigem Kontakt stehende Konturen am Auszugkasten sowie an der beweglichen Abdeckung.

Um die Kopplung zwischen Auszugkasten und Abdeckung auf einem zweiten Teil des Weges des Auszugkastens aufzuheben, ist der Auszugkasten vorzugsweise auf diesem zweiten Teil des Weges ohne Kontakt mit dem Rad bewegbar.

Bei dem Rad kann es sich insbesondere um ein Zahnrad handeln, wobei dann die mit dem Rad in kraftschlüssigem Kontakt stehenden Konturen des Auszugkastens und der Abdeckung vorzugsweise Zahnstangen sind.

Es kann aber stattdessen ggf. auch ein Reibrad mit Reibflächen des Auszugkastens und der Abdeckung in kraftschlüssigem Kontakt stehen.

Einer weiteren zweckmäßigen Ausgestaltung zufolge umfasst der Kopplungsmechanismus insbesondere einen Hebel, von dem ein erster Arm an dem Auszugkasten und ein zweiter Arm an der beweglichen Abdeckung angreift.

Um mit Hilfe des um eine Achse rotierenden Hebels lineare bzw. longitudinale Bewegungen des Auszugkastens und der Abdeckung aneinander zu koppeln, kann es vorteilhaft sein, dass der Hebel wenigstens einen Schlitz aufweist, in den ein Vorsprung des Auszugkastens oder der Abdeckung radial verschiebbar eingreift.

Der Schlitz, der den Vorsprung des Auszugkastens aufnimmt, ist vorzugsweise randoffen, um ein Ausrücken des Vorsprungs aus dem Schlitz auf dem zweiten Teil des Weges des Auszugkastens zu ermöglichen.

Um ein Wiedereinrücken des Vorsprungs bei einem Zurückschieben des Auszugkastens zuverlässig sicherstellen zu können, ist zweckmäßigerweise von zwei den Schlitz begrenzenden Fingern des Hebels vorzugsweise einer länger als der andere, so dass der Vorsprung den kürzeren Finger sicher passieren kann, ohne ihn mitzunehmen, bevor er gegen den längeren Finger anschlägt.

Sonstige Weiterbelegungen der Erfindung sind in den Unteransprüchen wiedergegeben.

Weitere Vorteile der Erfindung sowie deren Weiterbildungen ergeben sich aus der nachfolgenden Beschreibung von Ausführungsbeispielen unter Bezugnahme auf die beigefügten Figuren. Es zeigen:
- Fig. 1: einen schematischen Teilschnitt durch ein Kältegerät, insbesondere Haushalts-Kältegerät, gemäß einer ersten zweckmäßigen Ausgestaltung der Erfindung mit einem Auszugkasten in eingeschobener Stellung;
- Fig. 2: einen zu Fig. 1 analogen Teilschnitt mit teilweise ausgezogenem Auszugkasten;
- Fig. 3: das Kältegerät von Figur 1 mit bis zu einem Anschlag ausgezogenem Auszugkasten;
- Fig. 4: das Kältegerät von Figur 1 mit dem Auszugkasten in einer entriegelten Stellung;
- Fig. 5: einen Schnitt durch ein Kältegerät mit eingeschobenem Auszugkasten gemäß einer zweiten zweckmäßigen Ausgestaltung der Erfindung;
- Fig. 6: das Kältegerät aus Fig. 5 mit dem Auszugkasten in einer Zwischenstellung;
- Fig. 7: ein Kältegerät mit eingeschobenem Auszugkasten gemäß einer dritten zweckmäßigen Ausgestaltung; und
- Fig. 8: das Kältegerät aus Fig. 7 mit dem Auszugkasten in einer Zwischenstellung.

Elemente mit gleicher Funktion und Wirkungsweise sind in den Figuren 1 mit 8 jeweils mit demselben Bezugszeichen versehen.

Fig. 1 zeigt in einer schematischen Seitenansicht einen partiellen Querschnitt durch ein Kombinations-Kältegerät, insbesondere -Haushaltskältegerät, mit einem Korpus 1, in dem übereinander zwei Kühlfächer, hier ein Normalkühlfach 2 und ein Kaltlagerfach 3 gebildet sind, sowie mit diesen beiden Fächern zugeordneten Türen 4, 5. Am Boden des Normalkühlfachs 2 ist ein Auszugkasten 6 angeordnet, der sich über die gesamte Tiefe des Normalkühlfachs 2 erstreckt. Auf etwa zwei Dritteln dieser Tiefe erstreckt sich oberhalb des Auszugkastens 6 ausgehend vom Bereich der Rückwand des Normalkühlfachs 2 eine Abdeckplatte 7 nach vorne in Richtung Tür 4. Oberhalb der Abdeckplatte 7 ist ein zweiter Auszugkasten 8 mit der gleichen Tiefe wie die Abdeckplatte 7 untergebracht. Den von diesem Auszugkasten 8 frei gelassenen vorderen Bereich des Normalkühlfachs 2 füllt ein an die Tür 4 montierter Türabsteller 9 aus.

Wenn die Tür offen ist, liegt ein vorderes Drittel des unteren Auszugkastens 6 frei. Zum Schutz des Inhalts des Auszugkastens 6 ist über diesem vorderen Drittel eine verschiebbare Abdeckplatte 10 angeordnet. Am rechten und linken Rand der vorderen Abdeckplatte 10, jeweils benachbart zu den Seitenwänden des Korpus 1, sind unterseits der Abdeckplatte 10, d.h. an deren Unterseite, sich in Tiefenrichtung erstreckende, horizontale Zahnstangen 11 gebildet. Diese kämmen jeweils mit einem Zahnrad 12. Unter der jeweiligen Zahnstange 11 ist jeweils ein Zahnrad 12 in der der jeweiligen Zahnstange 11 benachbarten Seitenwand des Korpus 1 mittels einer dort verankerten Achse drehbar montiert. In gleicher Weise wie mit den Zahnstangen 11 kämmen die Zahnräder 12 mit Zahnstangen 13, die benachbart zum oberen Rand von sich in Tiefenrichtung erstreckenden Seitenwänden des Auszugkastens 6 parallel zu deren oberen Rändern verlaufen. Die Zahnstangen 13 erstrecken sich in etwa über ein zentrales Drittel der Seitenwände des Auszugkastens 6. Zur Rückwand sowie zur vorderseitigen Beschickungsöffnung des Korpus 1 hin schließt sich an die Zahnstangen 13 des Auszugkastens eine glatte Kontur 14 an, die beim Herausziehen des Auszugkastens 6 nicht mit den Zahnrädern 12 wechselwirkt.

Fig. 2 zeigt das Kältegerät aus Fig. 1 mit dem Auszugkasten 6 in einer teilweise herausgezogenen Stellung. Die Zahnräder 12 befinden sich am hinteren Ende der Zahnstangen 13 des Auszugkastens 6, und durch die beim Herausziehen angetriebene Drehung der Zahnräder 12 ist die Abdeckplatte 10 unter die Abdeckplatte 7 eingeschoben. Sie behindert daher nicht mehr den Zugriff auf den vorderen Bereich des Auszugkastens 6.

Wenn der Auszugkasten 6 weiter herausgezogen wird, geht der Eingriff der Zahnräder 12 mit den Zahnstangen 13 verloren, und die Abdeckplatte 10 wird nicht weiter zurück verschoben. So kann der Auszugkasten 6 bis zu seiner in Fig. 3 gezeigten Anschlagstellung herausgezogen werden, in der er zum Beispiel durch (nicht dargestellte) von den Seitenwänden des Korpus 1 her in den Auszugkasten 6 eingreifende, in dieser Stellung an eine Rückwand 15 des Auszugkastens 6 anschlagende Haken blockiert ist.

Um den Auszugkasten 6 von den blockierenden Haken frei zu bekommen und ihn vollends aus dem Fach 2 zu entnehmen, genügt es, seinen vorderen Bereich anzuheben, so dass die Rückwand 15, wie in Fig. 4 gezeigt, in eine Schrägstellung gelangt, in der sie unter den Haken hindurch passieren kann.

In der gleichen Stellung kann der Auszugkasten 6 auch wieder in das Normalkühlfach 2 eingehängt werden. Wenn beim anschließenden Einschieben des Auszugkastens 6 die Zahnstangen 13 wieder in Kontakt mit den Zahnrädern 12 gelangen, werden diese wieder drehangetrieben und schieben die bewegliche Abdeckplatte 10 zurück nach vorn, so dass sie den Auszugkasten 6 wieder komplett abdeckt, wenn dieser seine Anschlagstellung wieder erreicht hat.

Bei dem Ausführungsbeispiel der Fig. 1 wurde davon ausgegangen, dass die Zahnräder 12 jeweils einen einzigen Zahnkranz haben, mit dem sowohl die Zahnstangen 11 der Abdeckplatte 10 als auch die Zahnstangen 13 des Auszugkastens 6 kämmen. Infolge dessen bewegen sich beim geradlinigen Verschieben des Auszugkastens 6 dieser und die Abdeckplatte 10 gegenläufig mit gleichen Geschwindigkeiten. Bei einer solchen 1:1-Übersetzung wird z.B. beim Herausziehen des Auszugkastens um eine geradlinige Wegstrecke Δx nach vorne die vordere Abdeckplatte gegenläufig, d.h. in entgegengesetzter, longitudinaler Richtung ebenfalls um eine Weglänge Δx nach hinten (hier: in Tiefenrichtung des Normalkühlfachs betrachtet) zurückverschoben, so dass insgesamt, d.h. in Summe, eine Gesamtlänge 2 Δx des Auszugkastens von oben frei zugänglich gemacht wird. In analoger Weise wird der Auszugkasten auch mit der doppelten Weglänge (in Tiefenrichtung betrachtet) abgedeckt, wenn der Auszugkasten in das Kühlfach hineingeschoben wird und die beweglich Abdeckung entgegengesetzt dazu aufgrund der Kopplung mit dem Auszugkasten geradlinig nach vorne bewegt wird. Es ist alternativ natürlich auch denkbar, an den Seitenwänden des Korpus 1 ein oder mehrere Zahnräder mit zwei axial gegeneinander versetzten Zahnkränzen von unterschiedlichem Radius für die Zahnstangen 11 bzw. 13 zu verwenden und so aufgrund der dadurch sich ergebenden verschiedenen Übersetzungsverhältnisse unterschiedliche Geschwindigkeiten für den Auszugkasten 6 und die Abdeckplatte 10 einzustellen.

Eine Abwandlung der soeben beschriebenen Ausgestaltung ist in den Figuren 5 und 6 in jeweils zu den Figuren 1 und 2 analogen Schnitten dargestellt. Die Zahnräder 12 sind hier durch - vorzugsweise gummiummantelte - Reibrollen 16 ersetzt, die horizontale Reibflächen 17, 18 an der Abdeckplatte 7 bzw. dem Auszugkasten 6 berührt. Wie die Zahnstangen 13 erstrecken sich auch die Reibflächen 18 nur über ein zentrales Drittel des Auszugkastens 6, so dass die Reibrollen 16, wenn der Auszugkasten 6 über die in Fig. 6 gezeigte Stellung hinaus ausgezogen wird, den Kontakt mit den Reibflächen 18 des Auszugkastens 6 verlieren.

Zwar ist die mit Hilfe der Reibrollen 16 auf die Abdeckplatte 7 übertragbare Antriebskraft kleiner als im Falle der in der ersten Ausgestaltung verwendeten Zahnräder 12, doch dafür ist eine Blockade, die beim Wiedereinschieben des Auszugkastens 6 bei einem ungünstigen Aufeinandertreffen der Zahnstangen 13 und Zahnräder 12 möglich wäre, hier ausgeschlossen.

Natürlich können auch Zahnrad- und Reibrollenantrieb miteinander kombiniert werden. So ist z.B. denkbar, Räder vorzusehen, die einerseits durch Reibung mit dem Auszugkasten wechselwirken und andererseits einen Zahnkranz aufweisen, der mit Zahnstangen der Abdeckplatte 10 kämmt, da zwischen dem Rad und der Abdeckplatte 10 der Eingriff in keiner Stellung verloren geht.

Eine dritte Ausgestaltung der Erfindung ist in Fig. 7 und 8 wiederum in zu Fig. 1 und 2 analogen Schnitten dargestellt. Bei dieser Ausgestaltung sind der Auszugkasten 6 und die Abdeckplatte 10 aneinander mit Hilfe eines zweiarmigen Hebels 19 gekoppelt, der um eine am Korpus 1 festgelegte Achse 20 schwenkbar ist. Der Hebel 19 hat zwei Arme 21, 22, von denen der Längere, 21, ein radial orientiertes Langloch oder einen Schlitz 23 aufweist, in der ein Vorsprung 24 der Abdeckplatte 7 eingreift.

Auch der Auszugkasten 8 weist einen seitlichen Vorsprung 25 auf, der in einen randoffenen Schlitz 26 des kürzeren Arms 22 eingreift. Wenn der Auszugkasten 6 aus der in Fig. 7 gezeigten Anschlagstellung herausgezogen wird, stößt der Vorsprung 25 gegen einen der Tür 4 zugewandten, kürzeren von zwei Fingern 27, 28 des Arms 22. So wird der Hebel 19 in entgegengesetzte Richtung zur Auszugsbewegung des Auszugkastens mitgenommen, bis in der Zwischenstellung der Fig. 8, in der die Abdeckplatte 10 vollständig unter der Abdeckplatte 7 verschwunden ist, der Vorsprung 25 vom Finger 27 freikommt und der Auszugkasten 6 weiter bis in eine vordere Anschlagstellung vorgezogen werden kann, ohne dass dabei der Hebel 19 weiter gedreht wird. Bei dieser Auszugsbewegung des Auszugkastens beschreibt der Hebel 19 also eine Schwenkbewegung in die Drehachse 20.

Beim Wiedereinschieben des Auszugkastens 6 passiert dessen Vorsprung 25 den Finger 27 und stößt gegen den türabgewandten Finger 28. Beim weiteren Einschieben des Auszugkastens 6 wird der Hebel 19 wieder gedreht, und der Vorsprung 25 rückt in den Schlitz 26 des Arms 22 ein. So wird schließlich die Ausgangsstellung der Fig. 7 wieder erreicht.

Ein Entriegeln und eine vollständige Entnahme des Auszugkastens ist bei den Ausgestaltungen der Fig. 5 bis 8 in derselben Weise durch Schrägstellen möglich, wie mit Bezug auf die erste Ausgestaltung und Fig. 4 beschrieben. Ggf. ist es anstelle der drehbeweglichen Hebel 19 auch möglich, jeweils einen Seilzug oder dergleichen zwischen der jeweiligen Seiten und des Korpus und der angrenzenden Seiten ..... des Auszugkastens vorzusehen.

Verallgemeinernd betrachtet ist in vorteilhafter Weise somit ein Kopplungsmechanismus zwischen dem Auszugkasten und der in Tiefenrichtung beweglichen, vorderen Abdeckung derart vorgesehen, dass eine lineare bzw. longitudinale Verschiebebewegung des Auszugkastens in eine gegenläufige, lineare bzw. longitudinale Bewegung der vorderen Abdeckung umgesetzt wird. Dies bedeutet, dass z.B. beim Herausziehen des Auszugkastens, wie z.B. einer Schublade, die Abdeckung in Tiefenrichtung des Kühlfachs nach hinten in Richtung auf dessen Rückwand zubewegt wird. Umgekehrt wird die Abdeckung mittels des Kopplungsmechanismus von hinten nach vorne bewegt, wenn der Auszugkasten wieder nach hinten in das Kühlfach hineingeschoben wird.

In vorteilhafter Weise wird die vordere bewegliche Abdeckung beim Herausziehen des Auszugkastens immer weiter unter eine hintere, ortsfeste Abdeckung geschoben, bis sie dort schließlich verborgen ist. Dadurch kann die Verschiebebewegung der beweglichen Abdeckung weitgehend kollisionsfrei erfolgen. Insbesondere kann Kühlgut oder hier im Ausführungsbeispiel (siehe z.B. Figur 1) der hintere Auszugkasten 8 oben auf der hinteren, ortsfesten Abdeckung 7 einfach stehen bleiben, d.h. es ist nicht erforderlich, das dort abgestellte Kühlgut zu verschieben oder wegzuräumen, wie dies bei einer schwenkbeweglichen, vorderen Klappe nötig ist. Mit anderen Worten ausgedrückt ist also der Abstellbereich der ortsfesten Abdeckung in der horizontalen Lageebene hinter (in Tiefenrichtung des Kühlfachs betrachtet) der vorderen, insbesondere geradlinig verschiebebeweglichen Abdeckung voll, d.h. auf seiner ganzen Tiefenerstreckung (in das Kühlfach hinein betrachtet) nutzbar.

Alternativ zu dieser Ausführungsvariante kann es für manche Kältegerätetypen - z.B. dann, wenn die hintere Abdeckung nicht dem Abstellen von Kühlgut dient - ggf. ausreichend sein, wenn die vordere, verschiebebewegliche Abdeckung beim Herausziehen des Auszugkastens in einer Ebene oberhalb der hinteren, ortsfesten Abdeckung nach hinten gleitet.

Dadurch, dass mit Hilfe des Kopplungsmechanismus die lineare Verschiebebewegung des Auszugkastens bei dessen Herausziehen in eine entgegengesetzt gerichtete lineare Rückzugsbewegung der vorderen Abdeckung nach hinten umgesetzt wird, wird der Auszugkasten von oben her schneller als bei einer verschwenkbaren Abdeckklappe barrierefrei zugänglich. Denn die vordere Abdeckung bewegt sich zumindest im gleichen Maße nach hinten wie der Auszugkastens nach vorne gezogen wird, d.h. es wird insgesamt zumindest die doppelte Auszugweglänge des Auszugkastens von oben gesehen als Öffnungsweglänge bereitgestellt. Dadurch steht der Auszugkasten nicht so weit aus dem Kühlfach in Richtung Tür heraus, als dies z.B. bei einer ortsfesten, stationär angebrachten vorderen Abdeckung der Fall wäre, um eine gewünschte Öffnungstiefenlänge vorne frei zugänglich von oben zu machen. Dadurch wird ein Anstoßen des Auszugkastens z.B. am Türholm oder an Türabstellern weitgehend vermieden. Es genügt bereits ein zurückgelegter Auszugsweg des Auszugkastens, der höchstens halb so groß wie die bewirkte Öffnungsstrecke ist, um die der Auszugkasten von oben in Tiefenrichtung des Kühlfachs, d.h. in Richtung Rückwand des Kühlfachs frei zugänglich wird. In umgekehrter Weise lässt sich der Auszugkasten durch Zurückschieben in das Kühlfach hinein mit mindestens doppelter Geschwindigkeit durch das parallele, d.h. gleichzeitige Nachvorneschieben der beweglichen Abdeckung wieder verschließen. Denn die bewegliche Abdeckung wandert durch den Kopplungsmechanismus beim Hineinschieben des Auszugkastens mindestens mit der gleichen Weglänge nach vorne wie der Auszugkasten nach hinten bewegt wird.

Weiterhin sorgt der jeweilige Kopplungsmechanismus auch für eine Führung, insbesondere ggf. sogar Zentrierung, des Auszugkastens beim Heraus- und Hineinschieben. Dies gilt insbesondere bei der Verwendung von Zahnstangen bzw. Verzahnungen und Rädern als Kopplungsmechanismus.

Der Kopplungsmechanismus zwischen dem Auszugkasten und der vorderen beweglichen Abdeckung ist insbesondere derart ausgebildet, dass der Auszugkasten und die vordere bewegliche Abdeckung gegenläufig lediglich im Wesentlichen geradlinige Verschiebebewegungen in oder entgegen der Tiefenrichtung des Kühlfaches relativ zueinander machen. Insbesondere wird mit Hilfe des Kopplungsmechanismus dem Auszugkasten und der vorderen, beweglichen Abdeckung jeweils eine Verschiebung in entgegengesetzter Richtung relativ zueinander in jeweils einer planaren, vorzugsweise horizontalen Verschiebeebene ermöglicht.

## Patentansprüche

1. Kältegerät, insbesondere Haushalts-Kältegerät, mit einem Auszugkasten (6) und einer den Auszugkasten (6) in eingeschobener Stellung wenigstens teilweise überdeckenden, beweglichen Abdeckung (10) und einem Kopplungsmechanismus (11, 12, 13; 16, 17, 18; 19, 24, 25), der zwischen Auszugkasten (6) und Abdeckung (10) wirksam ist, um die bewegliche Abdeckung (10) in einer zu einer Bewegung des Auszugkastens (6) entgegengesetzten Richtung zu verschieben, **dadurch gekennzeichnet, dass** der Kopplungsmechanismus (11, 12, 13; 16, 17, 18; 19, 24, 25) nur auf einem ersten Teil des Weges des Auszugkastens (6) zwischen der eingeschobenen Stellung und einer maximal ausgezogenen Stellung wirksam ist.

2. Kältegerät nach Anspruch 1, **dadurch gekennzeichnet, dass** die bewegliche Abdeckung (10) in einer herausgezogenen Stellung des Auszugkastens (6) unter oder über einer ortsfesten Abdeckung (7; 8) des Auszugkastens (6) verborgen ist.

3. Kältegerät nach Anspruch 1 oder 2, **dadurch gekennzeichnet, dass** der Teil des Weges, auf dem der Kopplungsmechanismus (11, 12, 13; 16, 17, 18; 19, 24, 25) wirksam ist, sich von der eingeschobenen Stellung bis zu einer Zwischenstellung erstreckt.

4. Kältegerät nach einem der vorhergehenden Ansprüche, **dadurch gekennzeichnet, dass** der Kopplungsmechanismus ein Rad (12; 16) und mit dem Rad (12; 16) in kraftschlüssigem Kontakt stehende Konturen (11, 13; 17,18) am Auszugkasten (6) sowie an der beweglichen Abdeckung (10) umfasst.

5. Kältegerät nach Anspruch 4, **dadurch gekennzeichnet, dass** der Auszugkasten (6) auf einem zweiten Teil des Weges ohne Kontakt mit dem Rad (12; 16) bewegbar ist.

6. Kältegerät nach Anspruch 4 oder 5, **dadurch gekennzeichnet, dass** das Rad (12) ein Zahnrad und die mit dem Rad (12) in kraftschlüssigem Kontakt stehenden Konturen Zahnstangen (11, 13) sind.

7. Kältegerät nach Anspruch 4 oder 5, **dadurch gekennzeichnet, dass** das Rad (16) ein Reibrad und die mit dem Rad (16) in kraftschlüssigem Kontakt stehenden Konturen Reibflächen (17, 18) sind.

8. Kältegerät nach einem der Ansprüche 1 bis 3, **dadurch gekennzeichnet, dass** der Kopplungsmechanismus einen Hebel (19) umfasst, von dem ein erster Arm (22) an dem Auszugkasten (6) und ein zweiter Arm (21) an der beweglichen Abdeckung (10) angreift.

9. Kältegerät nach Anspruch 8, **dadurch gekennzeichnet, dass** der Hebel (19) wenigstens einen Schlitz (23; 26) aufweist, in dem ein Vorsprung (25; 24) des Auszugkastens (6) oder der Abdeckung (10) radial verschiebbar eingreift.

10. Kältegerät nach Anspruch 9, **dadurch gekennzeichnet, dass** der den Vorsprung (25) des Auszugkastens (6) aufnehmende Schlitz (26) randoffen ist.

11. Kältegerät nach Anspruch 10, **dadurch gekennzeichnet, dass** zwei den randoffenen Schlitz (26) begrenzende Finger (27, 28) des Hebels (19) unterschiedlich lang sind.

12. Kältegerät nach mindestens einem der vorhergehenden Ansprüche, daduch gekennzeichnet, dass der Kopplungsmechanismus (11, 12, 13) derart ausgebildet ist, dass durch eine longitudinale Verschiebebewegung des Auszugkastens (6) eine gegenläufige longitudinale Bewegung der Abdeckung (10) zumindest auf einem Teilverschiebeweg zwischen der Einschubendstellung und der Auszugendstellung des Auszugkastens (6) bewirkt ist.

13. Kältegerät nach Anspruch 12, **dadurch gekennzeichnet, dass** der Kopplungsmechanismus (11, 12, 13) derart ausgebildet ist, dass eine longitudinale Auszugsbewegung des Auszugkastens (6) in eine gegenläufige longitudinale Einschubbewegung der Abdeckung (10) in Tiefenrichtung umgesetzt ist.

14. Kältegerät nach mindestens einem der vorhergehenden Ansprüche, **dadurch gekennzeichnet, dass** die Abdeckung (10) durch eine Abstellplatte, insbesondere Glasplatte, gebildet ist.

## Claims

1. Refrigerating appliance, particularly domestic refrigerating appliance, with a pull-out bin (6) and a movable cover (10), which at least partly covers the pull-out bin (6) in pushed-in setting, and a coupling mechanism (11, 12, 13; 16, 17, 18; 19, 24, 25) which is effective between the pull-out bin (6) and cover (10) in order to displace the movable cover (10) in a direction opposite to a movement of the pull-out bin (6), **characterised in that** the coupling mechanism (11, 12, 13; 16, 17, 18; 19, 24, 25) is effective only on a first part of the path of the pull-out bin (6) between the pushed-in setting and a maximum pulled-out setting.

2. Refrigerating appliance according to claim 1, **characterised in that** the movable cover (10) in a pulled-out setting of the pull-out bin (6) is concealed below or above a stationary cover (7; 8) of the pull-out bin (6).

3. Refrigerating appliance according to claim 1 or 2, **characterised in that** the part of the path on which the coupling mechanism (11, 12, 13; 16, 17, 18; 19, 24, 25) is effective extends from the pushed-in setting up to an intermediate setting.

4. Refrigerating appliance according to any one of the preceding claims, **characterised in that** the coupling mechanism comprises a wheel (12; 16) and profiles (11, 13; 17, 18), which are in force-locking contact with the wheel (12; 16) at the pull-out bin (6) and at the movable cover (10).

5. Refrigerating appliance according to claim 4, **characterised in that** the pull-out bin (6) is movable on a second part of the path without contact with the wheel (12; 16).

6. Refrigerating appliance according to claim 4 or 5, **characterised in that** the wheel (12) is a gearwheel and the profiles in force-locking contact with the wheel (12) are racks (11, 13).

7. Refrigerating appliance according to claim 4 or 5, **characterised in that** the wheel (16) is a friction wheel and the profiles in force-locking contact with the wheel (16) are friction surfaces (17, 18).

8. Refrigerating appliance according to any one of claims 1 to 3, **characterised in that** the coupling mechanism comprises a lever (19), of which a first arm (22) engages the pull-out bin (6) and a second arm (21) engages the movable cover (10).

9. Refrigerating appliance according to claim 8, **characterised in that** the lever (19) has at least one slot (23; 26) in which a projection (25; 24) of the pull-out bin (6) or the cover (10) engages to be radially displaceable.

10. Refrigerating appliance according to claim 9, **characterised in that** the slot (26) receiving the projection (25) of the pull-out bin (6) is open at the edge.

11. Refrigerating appliance according to claim 10, **characterised in that** two fingers (27, 28), which bound the slot (26) open at the edge, of the lever (19) are of different length.

12. Refrigerating appliance according to at least one of the preceding claims, **characterised in that** the coupling mechanism (11, 12, 13) is so constructed that through a longitudinal displacing movement of the pull-out bin (6) a longitudinal movement of the cover (10) in opposite sense is produced at least on a part displacement path between the pushed-in end setting and the pulled-out end setting of the pull-out bin (6).

13. Refrigerating appliance according to claim 12, **characterised in that** the coupling mechanism (11, 12, 13) is so constructed that a longitudinal pull-out movement of the pull-out bin (6) is converted into a longitudinal push-in movement of the cover (10) in opposite sense in depth direction.

14. Refrigerating appliance according to at least one of the preceding claims, **characterised in that** the cover (10) is formed by a support plate, particularly glass plate.

## Revendications

1. Appareil frigorifique, notamment appareil frigorifique ménager, comprenant un tiroir (6) et un recouvrement mobile (10) recouvrant au moins en partie le tiroir (6) en position rentrée, et comprenant un mécanisme d'accouplement (11, 12, 13 ; 16, 17, 18 ; 19, 24, 25) agissant entre le tiroir (6) et le recouvrement (10) afin de déplacer le recouvrement mobile (10) dans une direction opposée à un mouvement du tiroir (6), **caractérisé en ce que** le mécanisme d'accouplement (11, 12, 13 ; 16, 17, 18 ; 19, 24, 25) agit seulement sur une première partie du trajet du tiroir (6) entre la position rentrée et une position sortie maximale.

2. Appareil frigorifique selon la revendication 1, **caractérisé en ce que** le recouvrement mobile (10), dans une position sortie du tiroir (6), est dissimulé dessous ou dessus un recouvrement stationnaire (7 ; 8) du tiroir (6).

3. Appareil frigorifique selon la revendication 1 ou 2, **caractérisé en ce que** la partie du trajet, sur laquelle le mécanisme d'accouplement (11, 12, 13 ; 16, 17, 18 ; 19, 24, 25) agit, s'étend de la position rentrée jusqu'à une position intermédiaire.

4. Appareil frigorifique selon l'une quelconque des revendications précédentes, **caractérisé en ce que** le mécanisme d'accouplement comprend sur le tiroir (6) ainsi que sur le recouvrement mobile (10) une roue (12 ; 16) et des contours (11, 13 ; 17, 18) en contact par adhérence avec la roue (12 ; 16).

5. Appareil frigorifique selon la revendication 4, **caractérisé en ce que** le tiroir (6) est déplaçable sans contact avec la roue (12 ; 16) sur une deuxième partie du trajet.

6. Appareil frigorifique selon la revendication 4 ou 5, **caractérisé en ce que** la roue (12) est une roue dentée et **en ce que** les contours en contact par adhérence avec la roue (12) sont des crémaillères (11, 13).

7. Appareil frigorifique selon la revendication 4 ou 5, **caractérisé en ce que** la roue (16) est une roue de frottement et **en ce que** les contours en contact par adhérence avec la roue (12) sont des surfaces de frottement (17, 18).

8. Appareil frigorifique selon l'une quelconque des revendications 1 à 3, **caractérisé en ce que** le mécanisme d'accouplement comprend un levier (19) duquel un premier bras (22) a prise sur le tiroir (6) et un deuxième bras (21) a prise sur le recouvrement mobile (10).

9. Appareil frigorifique selon la revendication 8, **caractérisé en ce que** le levier (19) présente au moins une fente (23 ; 26) dans laquelle une saillie (25 ; 24) du tiroir (6) ou du recouvrement (10) a prise de manière radialement déplaçable.

10. Appareil frigorifique selon la revendication 9, **caractérisé en ce que** la fente (26) logeant la saillie (25) du tiroir (6) est ouverte sur le bord.

11. Appareil frigorifique selon la revendication 10, **caractérisé en ce que** deux doigts (27, 28) du levier (19), limitant la fente (26) ouverte sur le bord, sont de différentes longueurs.

12. Appareil frigorifique selon l'une quelconque des revendications précédentes, **caractérisé en ce que** le mécanisme d'accouplement (11, 12, 13) est réalisé de manière à ce qu'en raison d'un mouvement de déplacement longitudinal du tiroir (6), un mouvement longitudinal en sens inverse du recouvrement (10) soit causé au moins sur un trajet partiel de déplacement entre la position rentrée finale et la position sortie finale du tiroir (6).

13. Appareil frigorifique selon la revendication 12, **caractérisé en ce que** le mécanisme d'accouplement (11, 12, 13) est réalisé de manière à ce qu'un mouvement longitudinal de sortie du tiroir (6) soit converti en un mouvement longitudinal de rentrée du recouvrement (10) en direction en profondeur.

14. Appareil frigorifique selon l'une quelconque des revendications précédentes, **caractérisé en ce que** le recouvrement (10) est réalisé par une plaque posée, notamment une plaque en verre.
